# FASCICULE DE BREVET EUROPEEN

(11) **EP 0 277 858 B1**
(45) Date de publication et mention de la délivrance du brevet: **04.04.1990**
(21) Numéro de dépôt: 88400074.6
(22) Date de dépôt: 14.01.1988
(51) Int. Cl.: A62D 3/00

(54) **Procédé de destruction de produits chlorés à basse température**
Verfahren zur Vernichtung von Chlorprodukten bei niedriger Temperatur
Process for destroying chlorine products at a low temperature

(30) Priorité: 21.01.1987 FR 8700669
(43) Date de publication de la demande: 10.08.1988
(73) Titulaire: ELF ATOCHEM S.A., 92800 Puteaux (FR)
(72) Inventeur: Dugua, Jacques, F-69390 Charly Par Vernaison (FR)

(56) Documents cités:
- EP-A- 0 170 714
- US-A- 4 447 262
- CHEMICAL ABSTRACTS, vol. 87, no. 24, 12 décembre 1977, page 270, résumé no. 188873k, Columbus, Ohio, US; E. OTA et al.: "Decomposition of polychlorinated biphenyls into carbon and hydrogen chloride using molten salt", & NIPPON KAGAKU KAISHA, 1977, (9), 1407-9

## Description

La présente invention concerne un procédé de destruction des produits organiques chlorés et plus particulièrement des produits aromatiques et des polychlorobiphényles.

Certains liquides diélectriques contiennent des produits organiques chlorés et après un certain temps de fonctionnement se dégradent et doivent être remplacés. On peut parfois les régénérer totalement ou partiellement. On est souvent obligé de détruire une partie de ces liquides.

Les produits organiques chlorés ainsi que certains pesticides, des aromatiques chlorés comme l'héxa- chlorobenzène, ou des polychlorobiphényles (PCB) peuvent générer des produits toxiques quand ils sont brulés comme un produit inflammable ordinaire.

Pour éviter de générer des produits toxiques on détruit ces produits chlorés à haute température et dans des conditions spécifiques.

Un article de SCI. TOTAL ENVIRON. 1978, 10 (1) 51-9 décrit la destruction des polychlorobiphényles (PCB) par incinération avec un temps de séjour supérieur à 2 secondes.

Un autre article PROC. ANNU. MEET - AIR POLLUT. CONTROL ASSOC. 1977 (Vol 2) paper Nα 33 décrit une destruction à 99,9995% des PCB à 1000_{°}C avec un temps de séjour de 2 secondes.

Le brevet européen EP 170 714 décrit la destruction des PCB par réaction avec de l'aluminium fondu ou un eutectique à base d'aluminium, la réaction a lieu au dessus de 382_{°}C. L'Article Japonais extrait de NIPPON KAGAKUKAISHI 1977 (9) pages 1407 à 1409 décrit la destruction partielle de PCB dans un mélange AICIs-NaCI-KCI entre 400 et 500_{°}C.

On a maintenant trouvé un procédé beaucoup plus simple pour détruire ces produits et qui peut fonctionner en dessous de 300_{°}C.

La présente invention est un procédé de destruction des produits organiques chlorés ayant plus de 2 atomes de carbone caractérisé en ce qu'on met en contact ces produits avec un bain d'au moins un chloroaluminate, de telle manière que la concentration initiale des produits organiques chlorés dans le bain soit de 4000 ppm ou moins et de préférence 2000 ppm ou moins.

On peut utiliser différents chloroaluminates ou leurs mélanges. Par exemple les chloroaluminates de potassium, de lithium, de sodium, de calcium, de strontium ou d'ammonium.

Dans ce texte on appelle chloroaluminate un mélange quelconque de chlorure d'aluminium anhydre et d'un ou plusieurs chlorures métalliques.

Le chloroaluminate de sodium, qui est utilisé de préférence, désigne un mélange de chlorure d'aluminium et de chlorure de sodium dans des proportions quelconques et non pas seulement le mélange équimoléculaire. Le chloroaluminate de sodium peut contenir aussi du chlorure de lithium et/ou de potassium. On peut donc avoir un mélange quelconque de chlorure d'aluminium, de chlorure de sodium et de chlorure de lithium qu'on appelle chloroaluminate de sodium et de lithium.

On préfère aussi que le chloroaluminate de sodium contienne au moins 50 % molaire de chlorure d'aluminium et présente un point de fusion inférieur à 200°C.

L'invention s'intéresse à tous les produits organiques chlorés ayant plus de 2 atomes de carbone mais elle est surtout utile pour les produits aliphatiques, cycliques, aromatiques mono- ou polycycliques, hétérocycliques. L'invention concerne tout particulièrement les produits aliphatiques perchlorés et parmi les produits aromatiques, les polychlorobiphényles.

Ces produits peuvent être sous une forme quelconque. Ils peuvent notamment se trouver dans une phase solide par exemple absorbés sur du charbon actif.

Le procédé conforme à l'invention consiste à mettre le produit chloré en contact avec le bain de chloroaluminate. Il est nécessaire cependant que la concentration des produits chlorés soit de 4000 ppm ou moins et de préférence inférieure à 2000 ppm. Cet ajustement peut être par exemple obtenu en diluant les produits chlorés, avantageusement en utilisant le même mélange que le bain de chloroaluminate.

Lorsque le produit chloré se trouve dans une phase solide on peut verser cette phase solide dans le bain de chloroaluminate de préférence agité. On veille à maintenir le bain fondu éventuellement par chauffage. On procède de même si les produits chlorés sont dans une phase liquide. Le plus souvent les produits chlorés qu'on cherche à détruire sont dans une phase gazeuse seuls ou en mélange avec des produits chlorés légers et/ou des gaz porteurs. Par exemple ce peut être un gaz résultant d'une combustion, on a donc de l'azote contenant du gaz carbonique, de l'oxyde de carbone, des produits chlorés et éventuellement de l'oxygène. Mais ce peut être un mélange gazeux quelconque pris dans un procédé quelconque.

On préfère que les produits chlorés soient dans une phase anhydre. Le gaz contenant les produits chlorés peut être séché par contact avec un absorbant par exemple de l'alumine ou du glycol.

Puis on met en contact cette phase gazeuse contenant les produits chlorés à détruire avec le chloroaluminate par tout moyen de mise en contact d'une phase liquide avec une phase gazeuse. Ce peut être une colonne à plateaux ou à garnissage. On peut aussi dans un bac agité de chloroaluminate introduire la phase gazeuse par un tuyau plongeur ou par un tuyau arrivant par le fond du bac.

Les différents produits organiques chlorés peuvent se répartir entre les phases liquide et vapeur du bain de chloroaluminate. De même pour les produits qui accompagnent ces produits chlorés. Ou peut utiliser une colonne à plateaux ou à garnissage pour assurer une circulation et un brassage continus des phases liquide et gazeuse et une bonne mise en contact des produits gazeux avec le bain de chloroaluminate. On peut aussi opérer avec une cascade de réacteurs agités. On maintient les produits organiques chlorés en contact avec le bain de chloroaluminate le temps nécessaire à leur destruction. Le temps de séjour peut varier dans de larges limites mais est généralement compris entre quelques minutes et quelques heures.

Bien qu'on puisse opérer à toute température pourvu que le chloroaluminate soit liquide, on préfère se placer au dessous de 300_{°}C et de préférence entre 200 et 300_{°}C.

La vitesse de destruction des produits chlorés, en particulier les aromatiques, augmente avec la température du chloroaluminate.

On peut trouver dans la phase gazeuse du bain de chloroaluminate, des produits légers de décomposition des produits chlorés qu'on cherchait à détruire ; par exemple du tétrachlorure de carbone et/ou de l'hexachloroéthane. On ne retrouve pas dans la phase vapeur du bain de chloroaluminate les produits organiques chlorés qu'on cherchait à détruire. Quand on analyse le bain de chloroaluminate après avoir respecté le temps de contact entre les produits chlorés et le chloroaluminate, on ne retrouve pas les produits organiques qu'on cherchait à détruire.

On peut aussi purger périodiquement le bain de chloroaluminate pour éviter l'accumulation de produits insolubles ou qui ne peuvent rester en suspension dans le bain. Dans cette purge on ne retrouve aussi aucune trace des produits organiques chlorés. On constate donc la disparition des produits chlorés qu'on cherchait à détruire.

Dans une mise en oeuvre préférée de l'invention on ajoute au bain de chloroaluminate un ou plusieurs métaux en poudre choisis parmi les métaux réducteurs tels que, par exemple, l'aluminium ou le zinc. On préfère utiliser une poudre dont la granulométrie moyenne est inférieure à 500 _{!}lm. Si on utilise des métaux, on élimine complètement les produits organiques chlorés comme précédemment mais avec une vitesse nettement supérieure, de l'ordre de plusieurs fois à plusieurs dizaines de fois la vitesse précédente.

On constate une consommation de poudre du métal (ou des métaux) ce qui peut signifier que du chlorure s'est formé en prenant du chlore aux produits organiques chlorés lors de leur destruction. Il n'y a pas de limite à la quantité de poudre métallique à introduire dans le chloroaluminate. On préfère utiliser l'aluminium en poudre ; on peut mettre jusqu'à 5 ou 10 % en poids de poudre d'aluminium dans le bain de chloroaluminate. On constate que la vitesse de destruction des produits chlorés augmente avec la quantité de poudre d'aluminium et avec la température du bain de chloroaluminate. On préfère agiter le bain pour que le poudre de métal soit bien dispersée dans le bain. Le ou les chlorures métalliques qui ont été produits peuvent se mélanger au bain de chloroaluminate et se partager entre les phases liquides et gazeuses. On peut si nécessaire éliminer les chlorures métalliques de la phase gazeuse en la traitant par un hydroxyde, tel que de la soude ou de la potasse.

Les exemples suivants illustrent l'invention :

### EXEMPLE 1

Dans un ballon en pyrex de 1 litre chauffé électriquement, muni d'un agitateur à hélice tournant à 300 t/mn, on introduit 500 g de chloroaluminate de sodium dont le rapport

(en moles).

Le produit est chauffé à 200_{°}C, agité, puis on introduit 0,2 g d'hexachlorobenzène et 0,1 g de décachlorobiphényle. Après 1 heure à 200_{°}C, on balaie le bain fondu pendant 15 minutes par un débit de 50 I/h d'N₂, lequel est lavé dans un barboteur contenant 100 ml d'hexane.

On dose par chromatographie en phase gazeuse les composés organiques chlorés dans le bain final ainsi que dans l'hexane.

Les résultats sont notés dans le tableau 1.

### EXEMPLE 2

On effectue le même essai, mais on introduit en plus dans le bain de chloroaluminate 5 % de poudre d'aluminium fine (qualité PECHINEY XY 49). Après 1 heure à 200°C puis un balayage de 15 mn avec 50 Vh d'N₂ on prélève un échantillon de bain et d'héxane pour dosage.

Les résultats sont notés dans le tableau 1.

### EXEMPLE

On opère dans le même appareil utilisé pour les exemples 1 et 2, mais on modifie les conditions opératoires :
- température du bain : 250_{°}C
- poids du bain de chloroaluminate : 500 g
- addition de 5 % de poudre d'Al (PECHINEY XY 49)
- durée de l'essai : 2 heures
- balayage à l'azote à l'issue des 2 heures : 15 mn
- addition au départ de : 500 mg d'hexachlorobenzène 500 mg de décachlorobiphényle Les résultats sont notés dans le tableau 2.

### EXEMPLE 4

Même essai que l'exemple n° 3 mais la durée de l'essai est de 4 heures.

Les résultats sont notés dans le tableau 2.

## Revendications

1. Procédé de destruction des produits organiques chlorés ayant plus de 2 atomes de carbone dans lequel on met en contact ces produits avec un bain d'au moins un chloroaluminate charactérisé en ce que la concentration initiale des produits organiques chlorés dans le bain est de 4000 ppm ou moins et de préférence 2000 ppm ou moins.

2. Procédé selon la revendication 1 caractérisé en ce que le chloroaluminate est du chloroaluminate de sodium.

3. Procédé selon la revendication 2 caractérisé en ce que le chloroaluminate de sodium contient au moins 50% molaire de chlorure d'aluminium.

4. Procédé selon l'une des revendications 1 à 3 caractérisé en ce que la température du bain de chloroaluminate est inférieure à 300°C et de préférence entre 200 et 300°C.

5. Procédé selon l'une des revendications 1 à 4 caractérisé en ce que le chloroaluminate contient au moins un métal en poudre.

6. Procédé selon la revendication 5 caractérisé en ce que le métal est de préférence de l'aluminium.

7. Procédé selon l'une des revendications 5 ou 6 caractérisé en ce que la granulométrie moyenne de la poudre est inférieure à 500 ₗim.

## Patentansprüche

1. Verfahren zum Abbau von organischen chlorierten Produkten mit mehr als zwei Kohlenstoffatomen, wobei man diese Produkte mit einem Bad von mindestens einem Chloraluminium (chloroaluminate) zusammenbringt, dadurch gekennzeichnet, daß die Anfangskonzentration der organischen chlorierten Produkte in dem Bad 4000 ppm oder weniger, vorzugsweise 2000 ppm oder weniger, beträgt.

2. Verfahren nach Anspruch 1, dadurch gekennzeichnet, daß das Chloraluminium Natriumchloraluminium ist.

3. Verfahren nach Anspruch 2, dadurch gekennzeichnet, daß das Natriumchloraluminium mindestens 50 mol-% Aluminiumchlorid enthält.

4. Verfahren nach einem der Ansprüche 1 bis 3, dadurch gekennzeichnet, daß die Temperatur des Chloraluminiumbades unter 300_{°}C, vorzugsweise zwischen 200 und 300_{°}C, liegt.

5. Verfahren nach einem der Ansprüche 1 bis 4, dadurch gekennzeichnet, daß das Chloraluminium mindestens ein pulverförmiges Metall enthält.

6. Verfahren nach Anspruch 5, dadurch gekennzeichnet, daß das Metall vorzugsweise Aluminium ist.

7. Verfahren nach einem der Ansprüche 5 oder 6, dadurch gekennzeichnet, daß die mittlere Korngröße des Pulvers unter 500 µm liegt.

## Claims

1. Process for destroying chlorinated organic products containing more than 2 carbon atoms, in which these products are brought into contact with a bath of at least one chloroaluminate, characterized in that the initial concentration of the chlorinated organic products in the bath is 4000 ppm or less and preferably 2000 ppm or less.

2. Process according to Claim 1, characterized in that the chloroaluminate is sodium chloroaluminate.

3. Process according to Claim 2, characterized in that the sodium chloroaluminate contains at least 50 mol% of aluminium chloride.

4. Process according to one of Claims 1 to 3, characterized in that the temperature of the chloroaluminate bath is below 300_{°}C and preferably between 200 and 300_{°}C.

5. Process according to one of Claims 1 to 4, characterized in that the chloroaluminate contains at least one metal as a powder.

6. Process according to Claim 5, characterized in that the metal is preferably aluminium.

7. Process according to either of Claims 5 and 6, characterized in that the means particle size of the powder is smaller than 500 um.
